# EUROPÄISCHE PATENTSCHRIFT

(11) **EP 0 353 330 B1**
(45) Veröffentlichungstag und Bekanntmachung des Hinweises auf die Patenterteilung: **04.08.1993**
(21) Anmeldenummer: 88112759.1
(22) Anmeldetag: 05.08.1988
(51) Int. Cl.: H01R 13/115

(54) **Buchsenkontakt**
Socket contact
Contact à douille

(43) Veröffentlichungstag der Anmeldung: 07.02.1990
(73) Patentinhaber: Weidmüller Interface GmbH & Co., D-32760 Detmold (DE)
(72) Erfinder: Beer, Dieter, D-8759 Mösbach/Feldkahl (DE)
(74) Vertreter: Stracke, Alexander, Dipl.-Ing.

(56) Entgegenhaltungen:
- EP-A- 255 245
- FR-A- 2 188 331
- FR-A- 2 529 023
- US-A- 3 955 869
- US-A- 4 076 369

## Beschreibung

Die Erfindung betrifft einen Buchsenkontakt für elektrische Stecker, mit einem kastenartigen Blechrahmen, an dem vier Kontaktelemente ausgebildet sind, von denen jeweils zwei zusammenwirkende Kontaktelemente in Einsteckrichtung des Steckers abständig hintereinanderliegend angeordnet sind, wobei das hintere Kontaktelementenpaar mit seinen Kontaktflächen um 90° versetzt zu den Kontaktflächen des vorderen Kontaktelementenpaares liegt.

Ein derartiger Buchsenkontakt ist aus der US-A-4 076 369 bekannt. Dadurch, daß zwei in einem vorbestimmten Abstand hintereinanderliegende Kontaktebenen gebildet sind und ferner dadurch, daß die Kontaktflächen der beiden Kontaktelementenpaare um 90° versetzt zueinander liegen, ergibt sich bereits eine gute Kontaktierung des einzubringenden Steckers. Auch ist bereits die Kontaktsicherheit gegenüber Buchsenkontakten mit nur einer Kontaktebene erhöht. Auch eine relative Leichtgängigkeit der Betätigung ist bereits gegeben, da, gesehen über die ganze Einschublänge des Steckers, sich durch den Versatz der beiden Kontaktebenen die Zug- und Druckkräfte nur stufenweise steigern. Es verbleibt nur die relativ kurze Schubstrecke zwischen der hinteren Kontaktebene bis zum Ende des Einschubweges, auf der die von allen vier Kontaktelementen ausgeübte Kraft zu überwinden ist. Durch den Versatz der Kontaktflächen um 90° im Verhältnis zueinander ergibt sich auch eine Verbesserung bei einer etwaigen Schrägeinführung des Steckers, da in jedem Fall zumindest ein Kontaktelementenpaar davon unbeeinträchtigt bleibt und es ergibt sich auch die Möglichkeit einer baulich vereinfachten Ausgestaltung des Blechzuschnittes. Bei dem bekannten Buchsenkontakt gehen alle Kontaktfedern von den hinteren Seitenwänden des kastenartigen Rahmens aus und zwar derart, daß sowohl der vordere Kontakt wie auch der hintere Kontakt von jeweils identisch gleichen federnden Kontaktzungen gebildet werden. Dabei sind alle Kontaktzungen untereinander sehr ähnlich gestaltet. Bei Vibrationsbelastungen legen von daher auch alle Kontaktzungen ein sehr ähnliches Vibrationsverhalten an den Tag. Sie haben insbesondere einander sehr ähnliche Eigenresonanzen.

Der vorliegenden Erfindung liegt die Aufgabe zugrunde, einen Buchsenkontakt der gattungsgemäßen Art zu schaffen, der sich bei relativ leichtgängiger Betätigung durch eine besonders hohe Kontaktsicherheit auszeichnet.

Die erfindungsgemäße Lösung besteht darin, daß jedes Kontaktelementenpaar jeweils aus einer relativ starren Kontaktzunge einerseits sowie einem federnden Kontaktarm andererseits gebildet ist.

Unter Beibehalt der relativ leichtgängigen Betätigungsmöglichkeit und unter Beibehalt der bekannten vorteilhaften Grundkonzeption mit zwei hintereinanderliegenden Kontaktebenen und einem Versatz der Kontaktflächen in diesen Kontaktebenen um 90° zueinander sind an der Bildung eines jeden der beiden Kontaktpaare bei dieser Ausgestaltung jeweils Kontaktelemente unterschiedlicher Ausgestaltung und damit unterschiedlichen Vibrationsverhaltens und damit auch unterschiedlicher Eigenresonanz beteiligt. Hieraus resultiert die besonders hohe Kontaktsicherheit.

Weitere bevorzugte Ausgestaltungen sind in den Unteransprüchen gekennzeichnet.

Ein Ausführungsbeispiel eines Buchsenkontaktes gemäß der Erfindung wird nachstehend unter Bezugnahme auf die Zeichnung näher beschrieben. Es zeigen
- Figur 1: eine erste, zur Illustration teilweise gebrochene perspektivische Darstellung eines Buchsenkontaktes gemäß der Erfindung,
- Figur 2: eine weitere perspektivische Darstellung des Buchsenkontaktes nach Figur 1, gesehen von einer anderen Seite.

Der Buchsenkontakt hat einen kastenartig zusammengebogenen Blechrahmen 1, wobei an dem entsprechenden Blechzuschnitt durch Ausstanzen die verschiedenen, nachfolgend näher zu beschreibenden Funktionselemente ausgebildet sind. So ist an diesem Buchsenkontakt, gesehen in Einsteckrichtung eines elektrischen Steckers, eine vordere Kontaktebene durch zwei einander gegenüberliegende Kontaktelemente ausgebildet, im dargestellten Ausführungsbeispiel durch eine relativ starre kleine grundete Kontaktzunge 2, die aus der entsprechenden Seitenwand des kastenförmigen Buchsenkontaktes nach innen herausgedrückt ist, sowie ferner mit einem federnden Kontaktarm 3, der sich von einem hinteren Bereich einer gegenüberliegenden Seitenwand des kastenförmigen Buchsenkontaktes in den vorderen Bereich erstreckt.

An dem Buchsenkontakt ist ferner eine zweite, in Steckrichtung des elektrischen Steckers abständig hinter der ersten Kontaktebene liegende Kontaktebene ausgebildet, im dargestellten Ausführungsbeispiel wiederum gebildet durch eine relativ starre Kontaktzunge 4 sowie, ihr gegenüberliegend, ein federnder Kontaktarm 5, der sich in diesem Fall von einem vorderen Bereich der entsprechenden Seitenwand des Buchsenkontaktes nach hinten erstreckt.

Es sind bei dieser Ausgestaltung ferner die Kontaktelemente 2 und 3 sowie 4 und 5 jeweils aus allen vier Seitenwänden des Buchsenkontaktes so gebildet, daß das hintere Kontaktelementenpaar mit seinen von der Kontaktzunge 4 und dem Kontaktarm 5 gebildeten Kontaktflächen um 90° versetzt zu den Kontaktflächen liegt, die die vordere Kontaktzunge 2 und der vordere Kontaktarm 3 bilden. Dies ermöglicht es, den Stanzzuschnitt relativ einfach zu halten und führt insbesondere zu einer bezüglich der Kontaktelemente verschachtelten und damit auch geschützten Anordnung, da auf die Weise beispielsweise die hintere Kontaktebene mit der Kontaktzunge 4 und dem federnden Kontaktarm 5 geschützt zwischen einer Seitenwand des Buchsenkontaktes und dem hinteren Bereich des nach vorne ragenden federnden Kontaktarmes 3 der vorderen Kontaktzone liegt. In der vorderen Kontaktebene lassen sich dabei dank dieser Ausgestaltung an entsprechenden Seitenwänden des Buchsenkontaktes umzubiegende Lappen 6 vorsehen, unter denen dann der vordere Wirkbereich des federnden Kontaktarmes 3 geschützt liegt.

An dem kastenartigen Blechrahmen des Buchsenkontaktes sind ferner in der üblichen Weise ein Rastlappen 7 für die Verrastung des Buchsenkontaktes in einem Gehäuse sowie eine Anschlagwand 8 ausgebildet, welch letztere ein zu weites Einstecken eine Steckers verhindert.

In zweckmäßiger Ausgestaltung liegt die Kontaktebene der vorderen Kontaktelemente 2, 3 in nur relativ geringem Abstand von der Buchsenkontaktvorderkante, und zwar gemessen von der Vorderkante des nicht dargestellten Isolationsbereiches an. Auf diese Weise können auch extrem kurze Stifte immerhin noch mit zwei Kontaktelementen kontaktiert werden. Es können dabei Stiftlängen von etwa 2,5 mm und weniger vorkommen, bei üblichen Stiftlängen von etwa 5,8 mm. Ausgehend von diesem Zahlenbeispiel kann beispielsweise die vordere Kontaktebene 1,7 mm gemessen von der Isolationsvorderkante an liegen, während die zweite Kontaktebene dann etwa 3,8 mm hinter der ersten Kontaktebene liegt.

In seinem hinteren Bereich hat der erfindungsgemäße Buchsenkontakt, einstückig aus dem kastenförmigen Blechrahmen mit ausgebildet, einen der handelsüblichen Anschlüsse, also beispielsweise einen Crimpanschluß oder einen Schneidanschluß, beispielsweise mit zwei abständig voneinander angeordneten Schneidklemmenbereichen, um hier mit einer der gängigen Anschlußtechniken einen elektrischen Leiter anschließen zu können. In dem einen oder anderen Ausgestaltungsfall kann sich dabei das Erfordernis einstellen, den vorstehend beschriebenen Rastlappen 7 für die Verrastung des Buchsenkontaktes in einem Gehäuse durch eine andere, übliche Raste zu ersetzen.

## Patentansprüche

1. Buchsenkontakt für elektrische Stecker, mit einem kastenartigen Blechrahmen (1), an dem vier Kontaktelemente (2, 3, 4, 5) ausgebildet sind, von denen jeweils zwei zusammenwirkende Kontaktelemente (2, 3; 4, 5) in Einsteckrichtung des Steckers abständig hintereinander liegend angeordnet sind, wobei das hintere Kontaktelementenpaar (4, 5) mit seinen Kontaktflächen um 90° versetzt zu den Kontaktflächen des vorderen Kontaktelementenpaares (2, 3) liegt, **dadurch gekennzeichnet**, daß jedes Kontaktelementenpaar jeweils aus einer relativ starren Kontaktzunge (2, 4) einerseits sowie einem federnden Kontaktarm (3, 5) andererseits gebildet ist.

2. Buchsenkontakt nach Anspruch 1, dadurch gekennzeichnet, daß das vordere Kontaktelementenpaar (2, 3) in einem nur geringen Abstand von der Buchsenkontaktvorderkante, gemessen vom Isolationsbereich an, liegt.

3. Buchsenkontakt nach Anspruch 1, dadurch gekennzeichnet, daß der federnde Kontaktarm (3) des vorderen Kontaktelementenpaares (2, 3) von dem hinteren Bereich einer Seitenwand des kastenartigen Rahmens (1), die hintere Kontaktebene überdeckend, ausgeht.

4. Buchsenkontakt nach Anspruch 1, dadurch gekennzeichnet, daß das vordere Kontaktende des federnden Kontaktarmes (3) des vorderen Kontaktelementenpaares (2, 3) durch an dem kastenartigen Blechrahmen (1) gebildete Lappen (6) überdeckt ist.

## Claims

1. A socket contact for electric plugs, with a box-like sheet metal frame (1) on which there are constructed four contact elements (2, 3; 4, 5) of which in each case two co-operating contact elements (2, 3; 4, 5) are disposed and are spaced apart *seriatim* in the direction in which the plug is pushed in, the rear pair of contact elements (4, 5) having their contact faces offset by 90° in relation to the contact faces of the front pair of contact elements (2, 3), characterised in that each pair of contact elements consists in each case of a relatively rigid contact tongue (2, 4) on the one hand and a springy contact arm (3, 5) on the other.

2. A socket contact according to claim 1, characterised in that the front pair of contact elements (2, 3) is situated at just a slight distance from the front edged of the socket contact, measured from the insulation area.

3. A socket contact according to claim 1, characterised in that the springy contact arm (3) of the front pair of contact elements (2, 3) starts from the rear portion of a side wall of the box-like frame (1), masking the rear contact plane.

4. A socket contact according to claim 1, characterised in that the front contact end of the spring contact arm (3) of the front pair of contact elements (2, 3) is masked by lugs (6) formed on the box-like sheet metal frame (1).

## Revendications

1. Contact à douille pour connecteurs électriques, comportant un cadre en tôle (1) en forme de caisson, sur lequel sont formés quatre éléments de contact (2, 3, 4, 5) dont deux éléments de contact (2, 3 ; 4, 5) coopérant sont placés l'un derrière l'autre, espacés, dans le sens d'insertion du connecteur, la paire d'éléments de contact (4, 5) arrière étant décalée de 90° avec ses surfaces de contact par rapport aux surfaces de contact de la paire d'éléments de contact (2, 3) avant, caractérisé en ce que chaque paire d'éléments de contact est formée d'une part d'une languette de contact (2, 4) relativement rigide et d'autre part, d'un bras de contact (3, 5) formant ressort.

2. Contact à douille selon la revendication 1, caractérisé en ce que la paire d'éléments de contact (2, 3) avant se situe à une courte distance seulement du bord avant du contact à douille, mesurée à partir de la zone d'isolement.

3. Contact à douille selon la revendication 1, caractérisé en ce que le bras de contact (3) formant ressort de la paire d'éléments de contact (2, 3) avant part de la zone arrière d'une paroi latérale du cadre (1) en forme de caisson, recouvrant le plan de contact arrière.

4. Contact à douille selon la revendication 1, caractérisé en ce que l'extrémité de contact avant du bras de contact (3) formant ressort de la paire d'éléments de contact (2, 3) avant est recouverte par des pattes (6) formées sur le cadre en tôle (1) en forme de caisson.
